# EUROPÄISCHE PATENTSCHRIFT

(11) **EP 0 682 131 B1**
(45) Veröffentlichungstag und Bekanntmachung des Hinweises auf die Patenterteilung: **28.11.2001**
(21) Anmeldenummer: 94810279.3
(22) Anmeldetag: 10.05.1994
(51) Int. Cl.: D03D 39/22

(54) **Verfahren zur Regelung des Bewegungsablaufes des Florkettablasses und Frottierwebmaschine zur Durchführung des Verfahrens**
Method for regulating the movement of the warp yarn let-off and weaving machine for the realization of said method
Méthode pour régler le mouvement du relâchement de la chaîne de poil et machine pour tissu éponge pour réaliser la dite méthode

(43) Veröffentlichungstag der Anmeldung: 15.11.1995
(73) Patentinhaber: Sulzer Textil AG, 8630 Rüti (CH)
(72) Erfinder: Vogel, Rudolf, CH-8624 Grüt (CH); Berktold, Klaus, CH-8630 Rüti (CH); Hüsnü, Evren, CH-8050 Zürich (CH)
(74) Vertreter: Sulzer Management AG

(56) Entgegenhaltungen:
- EP-A- 0 257 857
- EP-A- 0 518 809
- WO-A-91/05895
- PATENT ABSTRACTS OF JAPAN vol. 14, no. 578 (C-0791) 21. Dezember 1990 & JP-A-02 251 639 (NISSAN MOTOR CO. LDT)

## Beschreibung

Die vorliegende Erfindung betrifft ein Verfahren zur Regelung des Bewegungsablaufes des Florkettablasses, wobei der Florkettspannungsverlauf mittels einer Regelung konstant gehalten wird sowie eine Frottierwebmaschine zur Durchführung des Verfahrens.

Aus der Druckschrift EP 0 257 857 A2 ist eine Vorrichtung für Frottierwebmaschinen zum Regeln der Florkettspannung bekannt. Das offenbarte Regelverfahren misst die Spannung der Florkettfäden mit einem Sensor, wobei unmittelbar in Abhängigkeit des Spannungssignales die Drehzahl der Florkettablasseinrichtung erhöht oder reduziert wird. Da das System relativ träge reagiert ist die Regelung der Florkettspannung über das Ansteuern der Drehzahl der Florkettablasseinrichtung nur beschränkt möglich, weshalb die offenbarte Regelvorrichtung zudem die Drehzahl des Frottiergewebeabzuges sowie die Breite der Anschlagdistanz regelt. Nachteilig an dieser bekannten Regelvorrichtung für eine Frottierwebmaschine ist die Tatsache, dass die Spannung der Florkettfäden auf Grund der Systemträgheit nicht sehr genau einstellbar ist, dass die zusätzlich erforderliche Regelung der Anschlagdistanz kostenaufwendig ist, und dass die Reproduzierbarkeit der Florketthöhe beschränkt ist.

Der Erfindung liegt die Aufgabe zugrunde, ein Verfahren der eingangs genannten Art zu schaffen, mit dem unter Aufrechterhaltung der Florkettspannung die erforderliche Florkettfadenlänge für die zu bildende Schlinge bereitgestellt wird.

Diese Aufgabe wird erfindungsgemäss mit den kennzeichnenden Merkmalen des Anspruches 1 gelöst.

Eine Frottierwebmaschine zur Durchführung des Verfahrens ist durch die Merkmale des Anspruches 12 gekennzeichnet.

Im folgenden wird die Erfindung anhand der beiliegenden Zeichnungen erläutert.

Es zeigen:
- Fig. 1: ein Blockschema einer Frottierwebmaschine zur Durchführung des Verfahrens und
- Fig. 2: eine schematische Darstellung einer Ausführungsform eines erfindungsgemässen Verfahrens.

Das Frottierweben erfolgt bekanntlich mit einer straffen Grundkette und einer lockeren Florkette, wobei die Kettspannungen durch Koordination der Bewegungsabläufe der Kettablasseinrichtung 1 und der Warenabzugseinrichtung 2 und einem Kettspannungssystem 3, bei der Grundkette bzw. durch die Koordination des Bewegungsablaufes der Florkettablasseinrichtung 4 und einer Florpendelwalze 5 für die Florkette erzeugt werden.

Das Frottierweben erfolgt anhand von frei programmierbaren Musterdaten, welche die Bindung, Farbe, Funktionen, Schussdichte, Maschinendrehzahl, Schussfadenspannung, Kettfadenspannung und Florhöhe betreffen und in der Jacquard-Einrichtung 7 oder der Steuereinrichtung 9 abgelegt werden. Die Musterdaten für die Bindung, Farben und Funktionen sind in einer binären Form und die Musterdaten für die Schussdichte, Maschinendrehzahl, Kettspannung, Schussfadenspannung und Florhöhe sind in numerischer Form abgelegt. Es wird darauf hingewiesen, dass sämtliche Musterdaten in numerischer Form abgelegt werden können. Die in der Fig. 1 gezeigte Webmaschine webt nach dem Prinzip der Webladensteuerung, wobei die Anschlagdistanzen in den Musterdaten Florhöhe abgelegt sind. Es wird darauf hingewiesen, dass das Verfahren auch bei Webmaschinen angewendet werden kann, die nach dem Prinzip der Gewebesteuerung weben.

Beim Frottierweben wird zur Bildung der Schlinge jeweils eine bestimmte Länge des Florkettfadens benötigt, die von der Florkettablasseinrichtung abgewickelt wird.

Hierzu kann eine in Fig. 1 dargestellte Ausführungsform einer Frottierwebmaschine verwendet werden. Zu den bereits genannten Einrichtungen enthält diese Webmaschine eine Fachbildevorrichtung mit einer Schafteinrichtung 6 oder Jacquard-Einrichtung 7 sowie eine Webladensteuereinrichtung 8. Diese Einrichtungen werden mittels einer Steuereinrichtung 9 gesteuert. Die Steuereinrichtung 9 oder die Jacquard-Einrichtung 7 enthält ein Steuermittel 10, in welchem die Musterdaten binär und/oder numerisch abgelegt sind. Die Steuereinrichtung 9 enthält ferner eine Regeleinrichtung 11 für den Bewegungsablauf des Florkettablasses und eine Steuereinheit 12 mit Tastatur zur Beeinflussung der Steuerung der Webmaschine. Auf die Steuerung der Webmaschine wird in der nachfolgenden Beschreibung nur insoweit eingegangen, wie es für das Verständnis des hier in Rede stehenden Verfahrens erforderlich ist.

Die in Fig. 2 dargestellte Regelvorrichtung enthält einen Sensor 21, der im Bereich der Florpendelwalze 5 angeordnet ist, einen Sensor 22, der die Drehzahl der Florkettablasseinrichtung 4 misst, eine Einrichtung 23, um die Drehzahl der Florkettablasseinrichtung einzustellen und eine Messanordnung 14, um die abgezogene Florkettfadenlänge festzustellen. Ferner enthält die Regelvorrichtung eine Anordnung bestehend aus einem ersten Regler 26 mit einem ersten Eingang 27, der mit dem Sensor 21 elektrisch verbunden ist, mit einem zweiten Eingang 28, der mit einem Sollwertgeber verbunden ist und mit einem Ausgang 29, einen zweiten Regler 30 mit einem ersten Eingang 31, der mit dem Ausgang 29 des ersten Reglers 26 verbunden ist, einem zweiten Eingang 32, der mit der Steuereinrichtung 9 verbunden ist und mit einem Ausgang 34 sowie einen dritten Regler 35 mit einem ersten Eingang 36, der mit dem Ausgang 34 des zweiten Reglers 30 verbunden ist, einem zweiten Eingang 37, der mit dem Drehzahlgeber 22 verbunden ist und einem Ausgang 38, der mit der Drehzahleinstelleinrichtung 23 verbunden ist.

Zum Frottierweben sind eine Grundkette 4, deren Kettspannungsverlauf durch die Koordination der Bewegungsabläufe einer Kettablasseinrichtung mit elektronisch gesteuertem Antrieb und einer Warenabzugvorrichtung mit einem elektronisch gesteuerten Antrieb konstant gehalten wird und eine Florkette benötigt, deren Kettspannung durch einen Regelkreis 11, eine Florpendelwalze 5 als Istwertgeber und einen elektronisch gesteuerten Antrieb der Florkettablasseinrichtung als Stellglied konstant gehalten wird. Der Florkettfadenverbrauch wird in erster Linie durch die Musterdaten 41 für die Florhöhe bestimmt. Deshalb wird das hier in Rede stehende Verfahren ausgehend von den Musterdaten Florhöhe beschrieben, die als Sollwert für die Regelung verwendet wird.

In einem ersten Schritt 42 wird der Sollwert der Florhöhe in eine Beziehung zu den für die Florbildung erforderlichen Anschlagdistanzen gesetzt, die für die Frottierart notwendig sind. Dadurch wird eine Soll-Florlänge für jeden Schuss bestimmt. Diese Bestimmung erfolgt mit einem Vorhalt, d.h. zu einem Zeitpunkt, der eine beliebige Anzahl von Schüssen z.B. fünf Schüsse vor dem tatsächlichen Eintrag des betreffenden Schusses erfolgt. Der Vorhalt ist frei wählbar.

Aufgrund des dynamischen Verhaltens der Florbildungsorgane sowie der webtechnisch bedingten Umständen (Garnbeschaffenheit, Bindung usw.), manifestiert sich eine veränderte Kettspannung der Florkette. In einem gleichzeitig durchgeführten zweiten Schritt 43 wird dieser Unterschied mit Hilfe eines Parameters ausgeglichen, in dem der Wert des Parameters in einem bestimmten Verhältnis mit der Soll-Florlänge Schuss um Schuss verrechnet wird.

Aus diesen zwei Schritten wird eine Vorgabe/Vorgabewert für die zur Bildung der Schlinge erforderlichen Kettfadenlänge ermittelt.

Zusätzlich zur schnelleren Regeloptimierung oder auch anstelle des zweiten Schrittes 43 wird ein Schritt 44 durchgeführt, bei welchem die Länge der vom Florkettbaum abgewickelten Florkettfadens gemessen wird. Eine Abweichung zwischen Soll-Florlänge und Ist-Florlänge wird entweder im Parameter von Schritt 43 berücksichtigt oder mittels zusätzlichen Parameter Längenmessung in den Wert der Soll-Florlänge einbezogen.

Die in den zwei resp. drei Schritten ermittelte Vorgabe wird wie nachfolgend in die Regelung einbezogen.

Durch einen Soll/Ist-Vergleich wird durch den ersten Regler 26 eine die Position der Florpendelwalze 5 bzw. die Kettspannung der Florkette darstellende Stellgrösse, welche die Grunddrehzahl der Florkettablasseinrichtung zur Aufrechterhaltung der Florkettspannung darstellt erzeugt und an den ersten Eingang des zweiten Reglers 30 angelegt. Die mit Vorhalt bestimmte Vorgabe für die zu webende Schlinge wird als zweiter Eingang des zweiten Reglers 30 einbezogen, so dass dessen Stellgrösse die Drehzahl der Kettablasseinrichtung bei der Bereitstellung der zur Bildung der Schlinge erforderlichen Florkettfadenlänge darstellt. Diese Stellgrösse bildet eine Führungsgrösse für den dritten Regler 35, der durch einen Soll/Ist-Vergleich, die durch die Führungsgrösse vorgegebene Drehzahl regelt.

Wie bereits erwähnt erfolgt das Frottierweben anhand von frei programmierbaren Musterdaten. Die Musterdaten können mit Hilfe der Steuereinheit abgelegt und verändert werden, um den Verfahrensablauf und folglich das Frottierweben zu optimieren.

Die nach der sogenannten Musterung definitiv abgelegten Musterdaten bilden die Grundlage für die Herstellung eines Gewebes. Die Musterdaten werden in der Steuereinrichtung abgelegt und müssen im Regelfall entsprechend den verwendeten Kettfäden, Florkettfäden und Schussfäden verändert werden, um optimale Herstellungsbedingungen zu schaffen. Diese Aenderungen werden mit Hilfe verschiedener, einzelner Parameter vorgenommen. Die Anwendung der Parameter und deren Auswirkung wird z.B. für die Gewebeanforderung Tuchgewicht erläutert.

Für eine Gewichtsbestimmung sind hauptsächlich die Anteile von Grundkette, Schussfäden und Florkette zu berücksichtigen. Eine Gewichtsänderung ist am einfachsten mit der Florketteinarbeitung zu erreichen und zwar durch Aenderung der Schlingenhöhe.

Die nachfolgende Beschreibung bezieht sich auf 3-Schuss-Frottierware, wobei jede Schussgruppe einen ersten und zweiten Teilanschlag und einen Vollanschlag umfasst. Im vorliegenden Fall wird nur der dritte Schuss an den Warenrand angeschlagen. Dadurch werden Vorschlaggruppen gebildet, die der gewünschten Schlingenhöhe entsprechend vom Warenrand entfernt angeordnet werden. Hierzu wird der erste und zweite Schuss jeweils durch einen Teilanschlag bezüglich dem Warenrand auf eine Distanz vorgeschoben, die als Vorschlagdistanz bezeichnet wird.

Bei dem hier in Rede stehenden Verfahren kann diese Vorschlagsdistanz entweder durch manuelle Eingabe mittels der Tastatur 12 (Fig. 1) oder durch die Musterdaten vorgegeben werden, die entweder in der Fachbildevorrichtung und/oder Steuereinrichtung abgelegt und in letzterer aufgrund von vorbestimmten Artikelangaben errechnet werden. Die nach diesen Angaben berechnete Frottierware hat ein entsprechendes theoretisches Tuchgewicht. Um Frottierware mit einem vorgegebenen Tuchgewicht herzustellen, werden bei dem erfindungsgemässen Verfahren Parameter angewendet, um die Vorschlagdistanz zu ändern und der daraus folgenden Aenderung der Schlingenhöhe das Tuchgewicht anzupassen.

Hierzu werden zwei Wege beschritten. Zum einen wird die Vorschlagsdistanz für sämtliche Teilschüsse durch den Parameterwert korrigiert und zum anderen wird die Vorschlagdistanz für den ersten Vorschlagschuss entsprechend einem Parameter reduziert. Mit dem zweiten Weg kann in besonders vorteilhafter Weise das Schlingenbild beeinflusst werden.

Ein weiteres Merkmal der Erfindung ist, dass auf die Frottierart ein Einfluss ausgeübt werden kann, in dem die in den Musterdaten abgelegte Frottierart entweder geändert oder wahlweise festgelegt wird.

Bei dem Verfahren wird der Bewegungsablauf des Kettablasses geregelt, in dem der Florkettfadenverbrauch mit Vorhalt aufgrund von Musterdaten bestimmt und zur Modulation der Stellgrösse einer Regelung verwendet wird, wobei die Musterdaten frei programmierbar sind.

Eine Webmaschine ist hierzu mit einer Steuereinrichtung 9 versehen, die mit der Regeleinrichtung 11 signalübertragend verbunden ist, um die Stellgrösse zu modulieren. Dadurch kann das Tuchgewicht des Gewebes eingehalten und/oder geändert werden.

## Patentansprüche

1. Verfahren zur Regelung des Bewegungsablaufes des Florkettablasses (4), wobei der Florkettspannungsverlauf mittels einer Regelung (11) konstant gehalten wird, **dadurch gekennzeichnet, dass** der Florkettfadenverbrauch für jeden Schuss bestimmt wird, dass die Bestimmung des Florkettfadenverbrauchs mit einem Vorhalt erfolgt, indem der erforderliche Florkettfadenverbrauch im voraus, vor dem tatsächlichen Eintrag des betreffenden Schusses aufgrund von Musterdaten erfolgt, und dass dieser mit Vorhalt bestimmte Florkettfadenverbrauch zur Modulation der Stellgrösse der Regelung (11) verwendet wird.

2. Verfahren nach Anspruch 1, **dadurch gekennzeichnet, dass** die Bestimmung des Florkettfadenverbrauches mit einem Vorhalt erfolgt, der fünf Schüsse vor dem tatsächlichen Eintrag des betreffenden Schusses beträgt.

3. Verfahren nach einem der Ansprüche 1 bis 2, **dadurch gekennzeichnet, dass** die Musterdaten frei programmierbar sind.

4. Verfahren nach einem der Ansprüche 1 bis 3, **dadurch gekennzeichnet, dass** zur Bestimmung des Florkettfadenverbrauches ein Vorschlagdistanzmuster einbezogen wird.

5. Verfahren nach Anspruch 4, **dadurch gekennzeichnet, dass** eine Soll-Florlänge für jeden Schuss bestimmt wird.

6. Verfahren nach einem der Ansprüche 1 bis 3, **dadurch gekennzeichnet, dass** zur Bestimmung des Florkettfadenverbrauches mindestens ein fest einstellbarer oder ein variierbarer Parameter einbezogen wird.

7. Verfahren nach Anspruch 6, **dadurch gekennzeichnet, dass** der Parameter manuell oder automatisch bestimmt wird.

8. Verfahren nach einem der Ansprüche 6 oder 7, **dadurch gekennzeichnet, dass** der Parameter aus einem Grundwert durch Addition eines Wertes oder durch Multiplikation mit einem Wert gebildet wird.

9. Verfahren nach einem der Ansprüche 1 bis 3, **dadurch gekennzeichnet, dass** zur Bestimmung des Florkettfadenverbrauches die von einem Florkettbaum abgezogene Florkettfadenlänge einbezogen wird.

10. Verfahren nach einem der Ansprüche 1 bis 3, **dadurch gekennzeichnet, dass** die Musterdaten in numerischer und/oder binärer Form vorgelegt werden.

11. Verfahren nach einem der Ansprüche 1 bis 10, **dadurch gekennzeichnet, dass** der Vorhalt eine beliebige Anzahl von Schüssen umfasst und frei auswählbar ist.

12. Frottierwebmaschine zur Durchführung des Verfahrens nach einem der Ansprüche 1 bis 11, umfassend eine Florkettbaumablasseinrichtung (4) sowie eine Florpendelwalze (5), welche durch eine Regeleinrichtung (11) miteinander gekoppelt sind, um die Kettspannung konstant zu halten, wobei eine Steuereinrichtung (9), in welcher Musterdaten abgelegt sind, mit der Regeleinrichtung (11) signalübertragend verbunden ist, **dadurch gekennzeichnet, dass** die Steuereinrichtung (9) eine Vorrichtung (42,43) zum Berechnen des Florkettfadenverbrauchs für jeden Schuss aufweist, dass diese Vorrichtung (42,43) den erforderlichen Florkettfadenverbrauch im voraus, vor dem tatsächlichen Eintrag des betreffenden Schusses aufgrund der Musterdaten berechnet, indem die Bestimmung des Florkettfadenverbrauchs mit einem Vorhalt erfolgt, und dass dieser mit Vorhalt bestimmte Florkettfadenverbrauch zur Modulation der Stellgrösse der Regelung (11) zugeführt ist.

13. Frottierwebmaschine nach Anspruch 12, **dadurch gekennzeichnet, dass** die Steuereinrichtung (9) eine Steuereinheit (12) mit Eingabemittel umfasst, um die Musterdaten in der Steuereinrichtung (9) abzulegen oder zu verändern.

14. Frottierwebmaschine nach Anspruch 12 mit einer Messeinrichtung (14) für die vom Florkettbaum abgezogene Länge des Florkettfadens, **dadurch gekennzeichnet, dass** die Messeinrichtung (14) mit der Regeleinrichtung (11) signalübertragend verbunden ist, um die Länge des Florkettfadens in die Regelung einzubeziehen.

15. Frottierwebmaschine nach Anspruch 12 mit einer als Schaft- oder Jacquard-Einrichtung ausgebildeten Fachbildevorrichtung, **dadurch gekennzeichnet, dass** die Musterdaten in der Steuereinrichtung (9) oder einer Jacquard-Einrichtung (7) abgelegt sind.

16. Frottierwebmaschine nach Anspruch 12 oder 15 mit einer als Schaft- oder Jacquard-Einrichtung ausgebildeten Fachbildevorrichtung, **dadurch gekennzeichnet, dass** die Steuereinrichtung (9) oder die Fachbildevorrichtung (7) ein Speichermittel (10) aufweist, in welchem die Musterdaten in numerischen oder binärer Form abgelegt sind.

## Claims

1. Method for regulating the sequence of motion of the pile warp let-off, wherein the pile warp tension is maintained constant by means of a regulator, **characterised in that** the consumption of pile warp yarn is determined for each warp; **in that** the determination of the consumption of pile warp takes place with a reservation **in that** the required consumption of pile warp takes place in advance on the basis of pattern data and **in that** this consumption of pile warp determined in advance with reservation is used for the modulation of the manipulated variable of the regulator.

2. Method in accordance with claim 1, **characterised in that** the determination of the consumption of pile warp takes place with a reservation which amounts to five warps prior to the actual insertion of the relevant weft.

3. Method in accordance with either one of the claims 1 to 2, **characterised in that** the pattern data are freely programmable.

4. Method in accordance with any one of the claims 1 to 3, **characterised in that** a pre-beat distance pattern is taken into consideration for determining the consumption of pile warp yarn.

5. Method in accordance with claim 4, **characterised in that** a desired pile length is determined for each weft.

6. Method in accordance with any one of the claims 1 to 3, **characterised in that** at least one adjustable but set parameter, or at least one variable parameter are taken into consideration for determining the consumption of pile warp yarn.

7. Method in accordance with claim 6, **characterised in that** the parameter is determined manually or automatically.

8. Method in accordance with any one of the claims 6 or 7, **characterised in that** the parameter is formed from a base value by addition of a value or by multiplication by a value.

9. Method in accordance with any one of the claims 1 or 3, **characterised in that** the length of the pile warp yarn drawn off a pile warp beam is taken into consideration for determining the consumption of pile warp yarn.

10. Method in accordance with any one of the claims 1 to 3, **characterised in that** the pattern data are made available in numerical and/or binary form.

11. Method in accordance with any one of the claims 1 to 10, **characterised in that** the reservation includes a desired number of wefts and is freely selectable.

12. Terry weaving machine for performing the method of one of the claims 1 to 11 comprising a pile warp beam let-off device and a pile compensating roller which are coupled to one another via a regulator in order to maintain the warp tension constant, with a control system in which the pattern data are stored being connected to the regulating device (11) in a signal transferring manner, **characterised in that** the control system (9) has a device (42, 43) for the calculation of the consumption of pile warp for each weft, **in that** this device (42, 43) calculates the required consumption of pile warp in advance, prior to the actual insertion of the relevant weft, on the basis of pattern data, **in that** the determination of the consumption of pile warp takes place with a reservation, and **in that** this pile warp consumption determined with reservation is used to modulate the manipulated variable of the regulator (11).

13. Terry weaving machine in accordance with claim 12, **characterised in that** the control system (9) comprises a control unit (12) having input means in order to store or to change the pattern data in the control system (9).

14. Terry weaving machine in accordance with claim 12 having a measurement device for the length of pile warp yarn drawn off the pile warp beam, **characterised in that** the measurement device (14) is connected to the feed-back control device (11) in signal transferring manner in order to take the length of the pile warp yarn into consideration in the regulation.

15. Terry weaving machine in accordance with claim 12 having a shedding apparatus formed as a dobby or jacquard device, **characterised in that** the pattern data are stored in the control system (9) or in a jacquard device (7).

16. Terry weaving machine in accordance with claim 12 or 15 having a shedding apparatus formed as a dobby or jacquard device, **characterised in that** the control system (9) or the shedding apparatus (7) has storage means (10) in which the pattern data are stored in numerical or binary form.

## Revendications

1. Procédé pour le réglage du mouvement du déroulement de chaîne de poil (4), où la courbe de tension de la chaîne de poil est maintenue à un niveau constant au moyen d'un réglage (11), **caractérisé en ce que** la consommation de fil de chaîne de poil est déterminée pour chaque trame, **en ce que** la détermination de la consommation du fil de chaîne de poil a lieu avec une valeur de réserve, **en ce que** la consommation du fil de chaîne de poil requise a lieu préalablement, avant l'insertion effective de la trame concernée sur la base de données de modèle, et **en ce que** cette consommation de fil de chaîne de poil définie avec une valeur de réserve est utilisée pour la modulation de la grandeur de positionnement du réglage (11).

2. Procédé selon la revendication 1, **caractérisé en ce que** la détermination de la consommation de fil de chaîne de poil a lieu avec une valeur de réserve qui représente cinq trames avant l'insertion effective de la trame concernée.

3. Procédé selon l'une des revendications 1 à 2, **caractérisé en ce que** les données de modèle sont programmables librement.

4. Procédé selon l'une des revendications 1 à 3, **caractérisé en ce que**, pour déterminer la consommation de fil de chaîne de poil, on tient compte d'un modèle de distance de proposition ou motion.

5. Procédé selon la revendication 4, **caractérisé en ce qu'**une longueur de poil de consigne est déterminée pour chaque trame.

6. Procédé selon l'une des revendications 1 à 3, **caractérisé en ce que** pour la détermination de la consommation de fil de chaîne de poil, on tient compte d'au moins un paramètre réglable d'une manière fixe ou variable.

7. Procédé selon la revendication 6, **caractérisé en ce que** le paramètre est déterminé manuellement ou automatiquement.

8. Procédé selon l'une des revendications 6 ou 7, **caractérisé en ce que** le paramètre est formé à partir d'une valeur de base par addition d'une valeur ou par multiplication avec une valeur.

9. Procédé selon l'une des revendications 1 à 3, **caractérisé en ce que** pour la détermination de la consommation de fil de chaîne de poil, on tient compte de la longueur de fil de chaîne de poil retirée d'une ensouple de poil.

10. Procédé selon l'une des revendications 1 à 3, **caractérisé en ce que** les données de modèles sont présentées sous forme numérique et/ou binaire.

11. Procédé selon l'une des revendications 1 à 10, **caractérisé en ce que** la valeur de réserve comprend un nombre sélectif de trames et peut être sélectionnée librement.

12. Machine à tisser les tissus éponge pour la mise en oeuvre du porocédé selon l'une des revendications 1 à 11, comprenant un dérouleur d'ensouple de chaîne de poil (4) ainsi qu'un cylindre oscillant de poil (5) qui sont accouplés par une installation de réglage (11) l'un à l'autre pour maintenir la tension de chaîne à un niveau constant, où une installation de commande (9) dans laquelle sont stockées des données de modèle est reliée à l'installation de réglage (11) en vue d'une transmission des signaux, **caractérisée en ce que** l'installation de commande (9) présente un dispositif (42, 43) pour calculer la consommation de fil de chaîne de poil pour chaque trame, **en ce que** ce dispositif (42, 43) calcule la consommation de fil de chaîne de poil requise à l'avance, avant l'insertion effective de la trame concernée sur la base des données de modèle, **en ce que** la détermination de la consommation de fil de chaîne de poil a lieu avec une valeur de réserve et **en ce que** cette consommation de fil de chaîne de poil déterminée avec une valeur de réserve, pour la modulation de la grandeur de positionnement, est transmise au réglage (11).

13. Machine à tisser les tissus éponge selon la revendication 12, **caractérisée en ce que** l'installation de commande' (9) comprend une unité de commande (12) avec des moyens d'entrée pour stocker ou modifier les données de modèle dans l'installation de commande (9).

14. Machine à tisser les tissus éponge selon la revendication 12 avec une installation de mesure (14) pour la longueur du fil de chaîne de poil retirée de l'ensouple de poil, **caractérisée en ce que** l'installation de mesure (14) est reliée à l'installation de réglage (11) en vue de la transmission des signaux pour tenir compte de la longueur du fil de chaîne de poil dans le réglage.

15. Machine à tisser les tissus éponge selon la revendication 12 avec un dispositif de formation de foule réalisé comme installation de lame ou Jacquard, **caractérisée en ce que** les données de modèle sont stockées dans l'installation de commande (9) ou dans une installation Jacquard (7).

16. Machine à tisser les tissus éponge selon la revendication 12 ou 15 avec un dispositif de formation de foule réalisé comme installation de lame ou Jacquard, **caractérisée en ce que** l'installation de commande (9) ou le dispositif de formation de foule (7) présente un moyen de stockage (10) dans lequel sont stockées les données de modèle sous forme numérique ou binaire.
